# FASCICULE DE BREVET EUROPEEN

(11) **EP 3 755 966 B1**
(45) Date de publication et mention de la délivrance du brevet: **30.03.2022**
(21) Numéro de dépôt: 19712037.1
(22) Date de dépôt: 22.02.2019
(51) Int. Cl.: F41H 5/26, F41H 5/18, F41A 27/18

(54) **DISPOSITIF DE PROTECTION POUR UN VISEUR ORIENTABLE EN SITE**
SCHUTZVORRICHTUNG FÜR EINEN AUSRICHTBAREN SUCHER
PROTECTIVE DEVICE FOR AN ORIENTABLE VIEWFINDER

(30) Priorité: 23.02.2018 FR 1800167
(43) Date de publication de la demande: 30.12.2020
(73) Titulaire: NEXTER Systems, 78034 Versailles Cedex (FR)
(72) Inventeur: DESCATOIRE, Xavier, 18023 Bourges (FR)
(74) Mandataire: Cabinet Chaillot
(86) Numéro de dépôt international: PCT/IB2019/051458
(87) Numéro de publication internationale: WO 2019/162896

(56) Documents cités:
- US-A- 2 491 608
- US-A- 2 712 271
- US-A- 4 004 465
- US-A1- 2012 024 143
- US-A1- 2015 355 453

## Description

Le domaine technique de l'invention est celui des dispositifs de protection pour un viseur orientable en site.

Ces dispositifs ont pour but d'assurer la protection du viseur contre les impacts de projectiles. Ces viseurs équipent le plus souvent un véhicule blindé et ils permettent l'acquisition des coordonnées d'une cible et la conduite d'un tir.

Il est connu de disposer le viseur dans un capotage qui l'entoure et qui comporte une fenêtre autorisant en particulier le débattement en site d'une ligne de visée du viseur.

Les brevets EP3123100 et FR2509034 décrivent de tels capotages de protection. Ils présentent l'inconvénient de devoir être ouverts pour permettre l'utilisation du viseur qui est donc faiblement protégé quand il est opérationnel.

On connaît également par le brevet US2012/024143 un tourelleau armé qui comporte un viseur orientable en site et en gisement et disposé dans un capotage comportant une fenêtre autorisant en particulier le débattement en site d'une ligne de visée du viseur.

On connaît aussi par le brevet US2491608 une tourelle canon comportant un viseur qui est disposé derrière une fenêtre rectangulaire obturable par des volets plans et coulissants. Le déplacement des volets vers le bas de la fenêtre dégage très largement celle-ci.

Même si on réduit le capotage au minimum nécessaire, il est toujours nécessaire de laisser sur le capotage une fenêtre longitudinale ayant une longueur égale au débattement angulaire maximal de la ligne de visée.

C'est le but de l'invention que de proposer un dispositif de protection pour un viseur orientable en site, dispositif qui assure une protection de niveau supérieur et qui ne laisse dégagée qu'une ouverture ayant la dimension strictement nécessaire pour le viseur, quelle que soit son orientation en site.

Ainsi l'invention a pour objet un dispositif de protection pour un viseur orientable en site, dispositif comprenant un capotage entourant le viseur et comportant une fenêtre autorisant le débattement en site d'une ligne de visée du viseur dispositif caractérisé en ce que le capotage est sphérique et en ce qu'il comporte un volet à profil sphérique, complémentaire de celui du capotage, et portant une ouverture permettant le passage de la ligne de visée, le volet étant tronqué d'un secteur et présentant ainsi un bord droit disposé au voisinage d'un bord de la fenêtre pour une position de pointage médian, le volet obturant la fenêtre et pouvant pivoter autour de la ligne de visée, le volet étant déplacé en site par des moyens de pointage de telle façon que l'ouverture suive le positionnement en site de la ligne de visée, le dispositif comportant par ailleurs des moyens assurant l'entraînement en rotation du volet lors du pointage en site, assurant ainsi l'obturation de la fenêtre par le volet pour toutes les positions de pointage en site.

Selon un mode particulier de réalisation, les moyens de pointage pourront comprendre une couronne en liaison pivot par rapport à une base du capotage et montée pivotante en gisement autour d'un axe vertical, couronne pouvant être commandée en rotation par un moyen moteur et portant un secteur à denture conique engrenant avec une denture complémentaire solidaire d'un étrier, l'étrier étant lui-même monté pivotant par rapport au capotage autour d'un axe horizontal, le volet étant fixé à l'étrier.

Selon un mode particulier de réalisation, le volet pourra être fixé pivotant par rapport à l'étrier au niveau de son ouverture, les moyens d'entraînement en rotation du volet comportant un pignon à profil conique solidaire du volet et qui engrène avec une crémaillère solidaire du capotage, la modification du pointage en site de l'étrier entraînant le pivotement du volet.

Selon un autre mode de réalisation, le volet pourra être fixé pivotant par rapport à l'étrier au niveau de son ouverture, les moyens d'entraînement en rotation du volet comportant un pion solidaire du volet et circulant dans une rainure aménagée dans le capotage, la modification du pointage en site de l'étrier entraînant le pivotement du volet.

L'invention sera mieux comprise à la lecture de la description qui va suivre de modes particuliers de réalisation, description faite en référence aux dessins annexés et dans lesquels :
[fig.1]
   : vue en perspective avant d'un mode de réalisation du dispositif de protection selon l'invention ;
[fig.2]
   : vue en perspective arrière d'un mode de réalisation du dispositif de protection selon l'invention ;
[fig.3a]
   : vue du dispositif, capotage retiré, montrant une première variation de pointage en site du viseur et le mouvement associé du volet ;
[fig.3b]
   : vue analogue à la Figure 3a, montrant une deuxième variation de pointage en site du viseur et le mouvement associé du volet ;
[fig.3c]
   : vue analogue à la Figure 3a, montrant une troisième variation de pointage en site du viseur et le mouvement associé du volet ;
[fig.4a]
   : vue du dispositif, capotage retiré et en perspective avant, montrant une première variation de pointage en site du viseur et le mouvement associé du volet ;
[fig.4b]
   : vue analogue à la Figure 4a, montrant une deuxième variation de pointage en site du viseur et le mouvement associé du volet ;
[fig.4c]
   : vue analogue à la Figure 4a, montrant une troisième variation de pointage en site du viseur et le mouvement associé du volet ;
[fig.5a]
   : vue en perspective sous un premier angle du volet seul ;
[fig.5b]
   : vue en perspective sous un deuxième angle du volet seul ;
[fig.5c]
   : vue en perspective sous un troisième angle du volet seul ;
[fig.6]
   : vue de détail montrant l'entraînement du volet ;
[fig.7]
   : vue d'un volet seul selon un second mode de réalisation ;
[fig.8]
   : vue d'une partie du capotage destiné à coopérer avec le volet selon le second mode de réalisation ;
[fig.9a]
   : vue du dispositif, capotage retiré et en perspective avant, montrant une première variation de pointage en site du viseur et le mouvement associé du volet en liaison avec la rainure du capotage selon le second mode de réalisation ;
[fig.9b]
   : vue analogue à la Figure 9a, montrant une deuxième variation de pointage en site du viseur et le mouvement associé du volet en liaison avec la rainure du capotage selon le second mode de réalisation ; et
[fig.9c]
   : vue analogue à la Figure 9a, montrant une troisième variation de pointage en site du viseur et le mouvement associé du volet en liaison avec la rainure du capotage selon le second mode de réalisation.

En se reportant aux Figures 1 et 2, un dispositif 1 de protection pour un viseur orientable en site, comprend un capotage 2 globalement sphérique qui entoure le viseur et qui comporte une fenêtre 3 longitudinale autorisant le débattement en site (flèche S) d'une ligne de visée 4 du viseur. La fenêtre 3 s'étend le long d'une méridienne de la sphère formée par le capotage 2 et elle est délimitée par deux bords latéraux 3a et 3b parallèles, reliés par un bord supérieur 3c et un bord inférieur 3d. Les bords latéraux 3a,3b sont parallèles à l'axe de gisement 6, ou plus précisément ces bords latéraux sont disposés dans des plans parallèles à l'axe de gisement 6 (plans méridiens du capotage sphérique 2). Les bords inférieur 3d et supérieur 3c sont parallèles à l'axe de site 7, ou plus précisément sont disposés dans des plans parallèles à l'axe de site 7. D'une façon classique, l'axe de site 7 est un axe perpendiculaire à l'axe de gisement 6.

Le viseur est un dispositif optique de type connu et qui n'est pas décrit en détails. Il est enfermé à l'intérieur du capotage 2 qui est globalement sphérique. Ce viseur, dont on a représenté le pied 5 sur les figures, est pivotable en gisement autour de l'axe vertical 6 (ou axe de gisement) et il est orientable en site par pivotement autour d'un axe horizontal 7 (ou axe de site). Les orientations en site et en gisement sont obtenues grâce à des motorisations spécifiques du viseur (non représentées).

Ainsi la ligne de visée 4 peut être dirigée suivant différentes directions de l'espace.

Conformément à l'invention, le capotage 2 est globalement sphérique et il comporte un volet 8 qui a également un profil sphérique complémentaire de celui du capotage.

Le volet 8 se trouve à l'intérieur du capotage 2 et il obture la fenêtre 3, assurant ainsi une protection balistique de la fenêtre 3 et du viseur lors du pointage du viseur.

Le volet 8 comporte une ouverture 9 qui permet le passage de la ligne de visée 4. Cette ouverture 9 a la dimension strictement nécessaire pour le viseur.

Le capotage est constitué par deux coquilles 2a et 2b sensiblement hémisphériques et liées l'une à l'autre par des brides vissées 11, positionnées le long d'une génératrice (voir la Figure 2).

Le capotage 2 est positionné à l'intérieur d'un roulement circulaire 12 qui permet le pivotement en gisement du capotage, d'une façon synchronisée avec celui du viseur lui-même.

Comme on le voit sur les Figures 1 et 2, le capotage 2 est également solidaire d'un étrier 13 qui est monté pivotant par rapport au capotage 2 autour de l'axe horizontal 7.

Le montage de l'étrier 13 est réalisé à l'aide de roulements 14 qui sont positionnés sur deux tourillons 15 solidaires du capotage 2 et qui reçoivent des bagues 16 solidaires des deux extrémités de l'étrier 13.

Ainsi tout pivotement en gisement du capotage 2 entraîne également l'étrier 13.

L'étrier 13 porte le volet 8 qui lui est fixé au niveau de l'ouverture 9.

Comme on le voit plus particulièrement aux Figures 5a, 5b et 5c, le volet 8 comporte en effet une partie 8a à profil sphérique sur laquelle est fixée un tube cylindrique 8b qui matérialise l'ouverture 9.

C'est le tube 8b qui se loge dans un pallier lisse 17 porté par l'étrier 13. Le tube 8b porte par ailleurs un pignon conique 18 (voir aussi la Figure 6) (par exemple collé ou soudé au tube 8b). Ce pignon conique 18 engrène sur une crémaillère à profil conique 19 qui a également une forme générale circulaire et se trouve fixée au capotage sphérique 2 le long de la fenêtre 3.

Ainsi lorsque l'orientation en site de l'étrier 13 est modifiée, le pignon 18 engrène sur la crémaillère 19 et cette dernière provoque alors le pivotement du tube 8b et du volet 8 autour de la ligne de visée 4.

Le pointage en site de l'étrier 13 est commandé par des moyens de pointage qui comprennent une couronne 20 en liaison pivot par rapport à une base du capotage 2 (c'est-à-dire pouvant pivoter dans une certaine mesure par rapport au capotage 2).

Cette couronne 20 peut par ailleurs pivoter librement par rapport au roulement circulaire 12 dont une bague intérieure est solidaire du capotage, et elle accompagne donc le pointage en gisement du viseur et du capotage 2 qui l'entoure.

La couronne 20 porte un secteur 21 à denture conique qui engrène avec une denture complémentaire 22 solidaire de l'étrier 13.

Par ailleurs la couronne 20 porte une denture périphérique sur laquelle engrène un pignon 23 dont la rotation est commandée par une motorisation M.

Un capot 24 recouvre la couronne 20 et le pignon 23, mais ces éléments sont visibles sur la Figure 6 dans laquelle le capot 24 est retiré.

Lorsque le viseur et son capotage 2 sont pivotés en gisement, la motorisation M est inactive et le pignon 23 tourne librement. Le secteur 21 suit donc le pointage en gisement entraîné par le capotage 2, la couronne 20 tournant librement.

Lorsque la motorisation M est actionnée, la couronne 20 pivote autour de l'axe de gisement 6 et par rapport au capotage 2. Elle entraîne donc le secteur 21 qui provoque le basculement de l'étrier 13, donc le pointage en site. Il est aisé de maîtriser l'angle de pointage en site de l'étrier 13 par une commande appropriée de la motorisation M. Il suffira de prévoir un capteur optique (non représenté) permettant de connaître l'orientation en site de l'étrier 13, pour assurer l'asservissement de la commande de la motorisation M sur la valeur souhaitée (et correspondant au pointage en site du viseur disposé dans le capotage 2).

Comme cela a été précisé précédemment, le pivotement du volet 8 est obtenu automatiquement en liaison avec le pointage en site de l'étrier 13.

Le problème lié à l'obturation de la fenêtre 3 par le volet se comprend aisément en considérant les figures 3a à 3c et 4a à 4c.

La fenêtre 3 n'est pas visible sur ces figures car le capotage 2 est retiré. Il suffit de considérer parallèlement la figure 1 et de noter que :
pour les figures 3a et 4a, le pallier 17 se trouve au voisinage du bord supérieur 3c de la fenêtre 3 ;
pour les figures 3c et 4c, le pallier 17 se trouve au voisinage du bord inférieur 3d de la fenêtre 3 ;
pour les figures 3b et 4b, le pallier 17 est en position médiane à mi-distance des bords inférieur et supérieur de la fenêtre 3 (position identique à celle de la figure 1).

Lorsque le pointage en site de l'étrier 13 est à angle minimal (figures 3c et 4c) le pallier lisse 17 est positionné au plus bas de la fenêtre 3 qui est donc très dégagée au-dessus du pallier lisse 17.

Inversement lorsque le pointage en site de l'étrier 13 est à angle maximal (figures 3a et 4a) le pallier lisse 17 est positionné au plus haut de la fenêtre 3 qui est donc très dégagée en dessous du pallier lisse 17.

Conformément à l'invention pour assurer l'obturation de la fenêtre 3 par le volet 8 dans tous les cas, il est nécessaire de définir un volet sphérique qui ne présente pas de symétrie de rotation autour de son axe de pivotement 4, mais qui au contraire est désaxé par rapport à cet axe de pivotement 4 (ou ligne de visée).

Ainsi, comme on le voit aux Figures 5a, 5b et 5c, la partie sphérique 8a du volet 8 s'étend plus largement d'un côté de l'axe 4 que de l'autre côté. La partie sphérique 8a du volet est arrêtée au niveau d'un bord droit 25 qui est à une distance d de l'axe de pivotement 4. La partie sphérique 8a qui a en principe l'axe de pivotement 4 comme axe de symétrie se trouve donc tronquée d'un secteur au niveau du bord droit 25.

Ainsi, lorsque le pallier lisse 17 occupe ses positions extrêmes par rapport à la fenêtre 3, il est possible de positionner le volet 9 avec sa partie tronquée (bord droit 25) au voisinage du bord inférieur ou supérieur de la fenêtre 3. La partie non tronquée du volet 8 peut alors obturer toute la fenêtre 3.

On assure alors dans tous les cas l'obturation de toute la fenêtre 3 sans que des interférences mécaniques n'interviennent au niveau des positions extrêmes et pour une masse de volet minimale.

Les Figures 3a à 3c et 4a à 4c montrent les positions du volet et de l'étrier 13 pour le pointage maximum (Figures 3a et 4a), le pointage minimum (Figures 3c et 4c) et pour un pointage médian (Figures 3b et 4b).

On remarque que, lorsque l'étrier 13 se trouve dans la position du pointage médian (figures 3b et 4b), le bord droit 25 du volet 8 est vertical et se trouve alors voisin d'un bord latéral 3a de la fenêtre 3 (la figure 1 montre aussi cette position de pointage médian).

Lorsque l'étrier 13 se trouve dans la position du pointage minimum (figures 3c et 4c), le volet a pivoté dans le sens inverse des aiguilles d'une montre et le bord droit 25 du volet 8 est horizontal et se trouve voisin du bord inférieur 3d de la fenêtre 3.

Enfin, lorsque l'étrier 13 se trouve dans la position du pointage maximal (figures 3a et 4a), le volet a pivoté dans le sens des aiguilles d'une montre et le bord droit 25 du volet 8 est horizontal et se trouve voisin du bord supérieur 3c de la fenêtre 3.

Il est possible d'assurer l'entraînement en rotation du volet par d'autres moyens.

La Figure 7 montre ainsi un volet 8 qui porte au voisinage de son bord droit 25 une patte 26 portant un pion 27. Ce pion 27 est destiné à circuler dans une rainure 28 qui est aménagée sur la face interne de la coquille 2b du capotage 2 (Figure 8). Le profil de la rainure 28 sera déterminé aisément par l'Homme du Métier en modélisant par conception assistée par ordinateur le pivotement du volet 8 portant le pion 27.

Les Figures 9a, 9b et 9c montrent le volet 8 dans différentes positions. Le capotage 2 a été retiré mais la localisation de la rainure 28 est représentée sur ces figures.

Bien entendu le volet 8 est toujours monté pivotant par rapport à un étrier 13 (non représenté sur ces figures) qui permet le pointage en site de l'ouverture 9. Le montage et la commande de l'étrier sont identiques à ce qui a été décrit en référence aux Figures 1 et 2.

On remarque que, lorsque le pointage en site est modifié, la circulation du pion 27 dans sa rainure 28 entraîne le pivotement du volet 8. L'amplitude du pivotement est la même que pour le mode de réalisation précédent et le bord droit 25 du volet s'approche du bord inférieur de la fenêtre lorsque le pointage avoisine l'angle de pointage minimum (Figure 9a).

Inversement le bord droit 25 du volet s'approche du bord supérieur de la fenêtre lorsque le pointage avoisine l'angle de pointage maximal (Figure 9c).

On notera que les Figures 9a et 9c ne montrent pas les angles de pointages maximum et minimum mais des angles voisins de ces pointages extrêmes.

Enfin lorsque le pointage est médian (Figure 9b), le bord droit 25 est sensiblement vertical et parallèle à un bord latéral de la fenêtre.

Les modes de réalisation précédents ont été décrits en faisant référence à un pointage en site et à un pointage en gisement de la ligne de visée 4. D'une façon classique le pointage en site correspond à un pivotement du viseur autour d'un axe de pointage horizontal 7 et le pointage en gisement se fait par rotation du viseur autour d'un axe vertical 6. Il est bien entendu possible de positionner le viseur avec des orientations des axes de site 7 et de gisement 6 qui ne sont plus respectivement horizontales et verticales. Le pointage de la ligne de visée pourra toujours être réalisé mais avec des commandes combinées des rotations autour des deux axes pour donner à la ligne de visée 4 une orientation souhaitée par rapport à un repère fixe.

Ce qui est important pour que l'invention puisse être mise en œuvre c'est que les axes de pointages 6 et 7 soient bien perpendiculaires l'un à l'autre et que la fenêtre ait ses bords latéraux disposés dans des plans méridiens parallèles à un axe (dit de gisement) qui est l'axe faisant pivoter la sphère formée par le capot. L'axe (dit de site) étant un axe perpendiculaire à cet axe de gisement.

## Revendications

1. Dispositif de protection (1) pour un viseur orientable en site, dispositif comprenant un capotage (2) entourant le viseur et comportant une fenêtre (3) longitudinale délimitée par deux bords latéraux parallèles (3a,3b) autorisant le débattement en site d'une ligne de visée (4) du viseur, dispositif ***caractérisé en ce que*** le capotage (2) est sphérique et **en ce qu'**il comporte un volet (8) à profil sphérique, complémentaire de celui du capotage, et portant une ouverture (9) permettant le passage de la ligne de visée (4), le volet (8) étant tronqué d'un secteur et présentant ainsi un bord droit (25) disposé au voisinage d'un bord latéral (3a,3b) de la fenêtre (3) pour une position de pointage médian, le volet (8) obturant la fenêtre et pouvant pivoter autour de la ligne de visée (4), le volet (8) étant déplacé en site par des moyens de pointage de telle façon que l'ouverture (9) suive le positionnement en site de la ligne de visée (4), le dispositif comportant par ailleurs des moyens assurant l'entraînement en rotation du volet (8) lors du pointage en site, assurant ainsi l'obturation de la fenêtre (3) par le volet (8) pour toutes les positions de pointage en site.

2. Dispositif de protection selon la revendication 1, **caractérisé en ce que** les moyens de pointage comprennent une couronne (20) en liaison pivot par rapport à une base du capotage (2) et montée pivotante en gisement autour d'un axe vertical (6), couronne pouvant être commandée en rotation par un moyen moteur (M) et portant un secteur (21) à denture conique engrenant avec une denture complémentaire (22) solidaire d'un étrier (13), l'étrier étant lui-même monté pivotant par rapport au capotage (2) autour d'un axe horizontal (7), le volet (8) étant fixé à l'étrier (13).

3. Dispositif de protection selon la revendication 2, **caractérisé en ce que** le volet (8) est fixé pivotant par rapport à l'étrier (13) au niveau de son ouverture (9), les moyens d'entraînement en rotation du volet comportant un pignon (18) à profil conique solidaire du volet (8) et qui engrène avec une crémaillère (19) solidaire du capotage (2), la modification du pointage en site de l'étrier (13) entraînant le pivotement du volet (8).

4. Dispositif de protection selon la revendication 2, **caractérisé en ce que** le volet (8) est fixé pivotant par rapport à l'étrier (13) au niveau de son ouverture (9), les moyens d'entraînement en rotation du volet comportant un pion (27) solidaire du volet (8) et circulant dans une rainure (28) aménagée dans le capotage (2), la modification du pointage en site de l'étrier (13) entraînant le pivotement du volet (8).

## Patentansprüche

1. - Schutzvorrichtung (1) für einen höhenpeilungsmäßig ausrichtbaren Sucher, wobei die Vorrichtung eine Abdeckung (2) umfasst, die den Sucher umgibt und ein längliches Fenster (3) aufweist, das von zwei parallelen seitlichen Rändern (3a, 3b) begrenzt ist, das die Höhenpeilungs-Auslenkung einer Sichtlinie (4) des Suchers gestattet, wobei die Vorrichtung **dadurch gekennzeichnet ist, dass** die Abdeckung (2) kugelig ist und dass sie eine Klappe (8) mit kugeligem Profil aufweist, das komplementär zu dem der Abdeckung ist, und eine Öffnung (9) trägt, die den Durchgang der Sichtlinie (4) erlaubt, wobei ein Sektor der Klappe (8) abgestumpft ist und somit einen geraden Rand (25) aufweist, der in der Nähe eines Seitenrands (3a, 3b) des Fensters (3) für eine mittlere Ausrichtposition angeordnet ist, wobei die Klappe (8) das Fenster verschließt und um die Sichtlinie (4) schwenken kann, wobei die Klappe (8) von Ausrichtmitteln derart höhenpeilungsmäßig verlagert wird, dass die Öffnung (9) der Höhenpeilungs-Positionierung der Sichtlinie (4) folgt, wobei die Vorrichtung im Übrigen Mittel aufweist, die den Rotationsantrieb der Klappe (8) bei der HöhenpeilungsAusrichtung sichern, wodurch der Verschluss des Fensters (3) durch die Klappe (8) für alle Höhenpeilungs-Ausrichtpositionen gesichert wird.

2. - Schutzvorrichtung nach Anspruch 1, **dadurch gekennzeichnet, dass** die Ausrichtmittel einen Kranz (20) in Schwenkverbindung im Verhältnis zu einer Basis der Abdeckung (2) umfassen, der in Seitenpeilung um eine vertikale Achse (6) schwenkend angebracht ist, wobei der Kranz von einem Motormittel (M) drehbar steuerbar ist und einen Sektor (21) mit konischer Zahnung trägt, der in eine komplementäre Zahnung (22) eingreift, die mit einem Bügel (13) fest verbunden ist, wobei der Bügel selbst im Verhältnis zur Abdeckung (2) um eine horizontale Achse (7) schwenkend angebracht ist, wobei die Klappe (8) am Bügel (13) befestigt ist.

3. - Schutzvorrichtung nach Anspruch 2, **dadurch gekennzeichnet, dass** die Klappe (8) im Verhältnis zum Bügel (13) im Bereich ihrer Öffnung (9) schwenkend befestigt ist, wobei die Rotationsantriebsmittel der Klappe ein Zahnrad (18) mit konischem Profil aufweisen, das mit der Klappe (8) fest verbunden ist und das in eine Zahnstange (19) eingreift, die mit der Abdeckung (2) fest verbunden ist, wobei die Änderung der Höhenpeilungsausrichtung des Bügels (13) bewirkt, dass die Klappe (8) schwenkt.

4. - Schutzvorrichtung nach Anspruch 2, **dadurch gekennzeichnet, dass** die Klappe (8) im Verhältnis zum Bügel (13) im Bereich ihrer Öffnung (9) schwenkend befestigt ist, wobei die Rotationsantriebsmittel der Klappe einen Stift (27) aufweisen, der mit der Klappe (8) fest verbunden ist und in einer Rille (28) zirkuliert, die in der Abdeckung (2) eingerichtet ist, wobei die Änderung der Höhenpeilungsausrichtung des Bügels (13) bewirkt, dass die Klappe (8) schwenkt.

## Claims

1. - A protective device (1) for a sight that can be oriented in elevation, the device including a cover (2) that surrounds the sight and includes a longitudinal window (3) delimited by two parallel lateral edges (3a, 3b) allowing an elevation swing of a line of sight (4) of the sight, the device being **characterised in that** the cover (2) is spherical and **in that** it includes a flap (8) with a spherical profile, complementary to that of the cover, and having an opening (9) allowing the line of sight (4) to pass through, from which flap (8) a sector was cut off and thus the flap (8) having a straight edge (25) arranged in the vicinity of a lateral edge (3a, 3b) of the window (3) when in a median aiming position, the flap (8) closing the window and being able to pivot about the line of sight (4), the flap (8) being moved in elevation by laying means in such a way that the opening (9) follows the elevation positioning of the line of sight (4), the device also including means ensuring the rotational drive of the flap (8) during elevation laying, thus ensuring that the window (3) is closed by the flap (8) for all the elevation laying positions.

2. - The protective device according to claim 1, **characterised in that** the laying means include a ring (20) pivotally connected to a base of the cover (2) and mounted so as to pivot in bearing about a vertical axis (6), the ring being able to be controlled in rotation by a motor means (M) and carrying a sector (21) with bevel teeth meshing with complementary teeth (22) integral with a bracket (13), the bracket itself being mounted so as to be pivotable relative to the cover (2) about a horizontal axis (7), the flap (8) being secured to the bracket (13).

3. - The protective device according to claim 2, **characterised in that** the flap (8) is mounted so as to be pivotable relative to the bracket (13) at its opening (9), the means for driving the flap in rotation including a sprocket wheel (18) with a conical profile integral with the flap (8) and which meshes with a rack (19) integral with the cover (2), modifying the elevation laying of the bracket (13) resulting in the pivoting of the flap (8).

4. - The protective device according to claim 2, **characterised in that** the flap (8) is mounted so as to be pivotable relative to the bracket (13) at its opening (9), the means for driving the flap in rotation including a pin (27) secured to the flap (8) and running in a groove (28) provided in the cover (2), modifying the elevation laying of the bracket (13) resulting in the pivoting of the flap (8) .
